# FASCICULE DE BREVET EUROPEEN

(11) **EP 3 403 042 B1**
(45) Date de publication et mention de la délivrance du brevet: **05.02.2020**
(21) Numéro de dépôt: 16831897.0
(22) Date de dépôt: 22.12.2016
(51) Int. Cl.: F41A 9/21, F41A 9/22, F42B 39/22, F42B 39/28

(54) **MAGASIN A OBUS**
GESCHOSSMAGAZIN
SHELL MAGAZINE

(30) Priorité: 12.01.2016 FR 1600063; 02.06.2016 FR 1600896
(43) Date de publication de la demande: 21.11.2018
(73) Titulaire: NEXTER Systems, 42328 Roanne Cedex (FR)
(72) Inventeur: HASLER, Jean-Luc, 18023 Bourges (FR)
(74) Mandataire: Cabinet Chaillot
(86) Numéro de dépôt international: PCT/FR2016/053627
(87) Numéro de publication internationale: WO 2017/121940

(56) Documents cités:
- EP-A1- 0 881 454
- DE-A1- 3 903 671
- FR-A1- 2 743 412
- FR-A5- 2 048 095
- US-A- 5 097 742

## Description

Le domaine technique de l'invention est celui des magasins pour obus à manutention automatisée.

Afin de permettre des cadences de tir plus élevées et afin de réduire les efforts physiques des servants d'une artillerie de gros calibre, il est connu d'alimenter automatiquement une arme d'artillerie en charges propulsives et en munitions.

Ainsi, le brevet FR2825144 décrit un magasin à charges comportant des compartiments aux parois sensiblement parallèles entre elles. Chaque compartiment permet de disposer des charges propulsives d'artillerie de manière sensiblement horizontale en colonnes de charges, superposées et parallèles entre elles.

Chaque charge propulsive est soutenue par un moyen support évitant ainsi qu'une charge supérieure ne repose sur une charge située en dessous. Les charges ainsi disposées permettent à un moyen de préhension automatisé de se saisir des charges désirées.

Un tel magasin avec de tels moyens supports est inadapté à soutenir des obus qui sont extrêmement lourds relativement à des charges propulsives. En outre, le dispositif tel que décrit n'empêche pas le rebond des charges stockées dans le magasin lors de chocs et soubresauts pouvant survenir lors des opérations de tir et de transport à bords de véhicules tous terrains par exemple.

Le brevet FR2048095 décrit un magasin à obus comportant des compartiments verticaux dans lesquels les obus sont placés les uns au-dessus des autres et prélevés par une pince. Un tel magasin ne peut empêcher les chocs et soubresauts reçus par les obus.

L'invention propose donc de résoudre le problème de maintien en place d'obus dans un magasin automatisé en empêchant les mouvements verticaux des obus et tout en permettant cependant le passage d'une pince de saisie.

En outre, l'invention permet d'adapter le magasin selon la longueur du type d'obus à transporter.

Ainsi l'invention porte sur un magasin pour obus caractérisé en ce qu'il comporte au moins un compartiment défini par au moins une paire de parois, compartiment apte à recevoir les obus disposés sensiblement horizontalement et les uns au-dessus des autres en colonne, et un moyen de préhension permettant d'extraire verticalement les obus hors de leur compartiment, magasin comportant au moins un moyen support disposé entre chaque obus d'une même colonne, moyen support qui est monté pivotant entre une position de soutien, dans laquelle il soutient l'obus situé au-dessus du moyen support, et une position effacée permettant le passage de l'obus situé sous le moyen support, magasin à obus comportant au moins un moyen de maintien situé au-dessus de l'axe longitudinal de chaque obus, moyen de maintien qui est escamotable par pivotement entre une position de maintien dans laquelle il limite les mouvements ascendant de l'obus et une position escamotée dans laquelle il autorise le passage d'un obus saisi par le moyen de maintien, le passage de la position de maintien à la position escamotée étant provoqué par un appui du moyen de préhension sur le moyen de maintien lors de la descente du moyen de préhension dans le compartiment, le moyen de maintien ayant une longueur L telle que le cercle de rayon L décrit par l'extrémité du moyen de maintien est au plus tangent avec l'obus lorsque ce dernier est en appui sur le moyen support.

Avantageusement, le moyen de maintien peut être verrouillé en position escamotée par un doigt de verrouillage.

Avantageusement, le magasin comporte un moyen de calage longitudinal des obus comportant, dans chaque compartiment, au moins une paire de volets pivotants chacun autour d'un axe sensiblement vertical, volets destinés à se placer de part et d'autre de l'axe longitudinal de l'obus et au niveau de l'ogive de ce dernier, de façon à empêcher la translation horizontale de l'obus lorsqu'ils sont en position fermée.

Avantageusement, chaque volet comporte au moins un moyen support fixe qui est fixé sur une de ses faces orientée vers l'intérieur du compartiment en position ouverte, de telle manière que lorsque le volet est en position ouverte, le moyen support fixe contribue à soutenir l'obus lors de son introduction dans le compartiment.

Avantageusement, la position longitudinale du moyen de calage peut être réglée par déplacement de l'axe de pivotement des volets le long des parois afin d'adapter la position du moyen de calage à la longueur des obus à bloquer.

Avantageusement, les parois comportent deux séries de trous, chaque série de trous étant disposée au niveau d'une partie inférieure et supérieure de la paroi, le réglage longitudinal du moyen de calage se faisant en positionnant chaque extrémité de l'axe vertical de chaque volet dans l'un ou l'autre des trous de chaque série de trous.

L'invention sera mieux comprise à la lecture de la description suivante, description faite en référence aux dessins en annexe, dessins dans lesquels :
La figure 1 représente une vue de trois quarts d'un magasin à obus selon l'invention.
La figure 2 représente une vue partielle de face en coupe transversale d'un magasin à obus selon l'invention.
La figure 3 représente une vue partielle de face en coupe transversale d'un magasin à obus selon l'invention en cours de saisie d'un obus.
La figure 4 représente une vue partielle de face en coupe transversale d'un magasin à obus selon l'invention, l'obus étant extrait hors du compartiment.
La figure 5 représente une vue partielle de trois quarts d'un détail d'un magasin à obus selon l'invention avec ses volets fermés.
La figure 6 représente une vue partielle de dessus d'un détail d'un magasin à obus selon l'invention avec ses volets ouverts.
La figure 7 représente une vue partielle de dessus d'un détail d'un magasin à obus selon l'invention avec ses volets fermés.
La figure 8 représente de façon schématique un mode de réalisation dans lequel un compartiment comporte plus de deux obus superposés.

Selon la figure 1, un magasin à obus automatisé 1 est destiné à être embarqué à bord d'un véhicule pour alimenter une pièce d'artillerie (véhicule et artillerie non visibles).

A cette fin, le magasin 1 comporte une série de compartiments 2 destinés à contenir des obus 100. Chaque compartiment 2 est délimité par une paire de parois 5 latérales verticales et deux compartiments 2 voisins l'un de l'autre ont une paroi 5 en commun.

Le magasin à obus 1 comporte aussi un moyen de préhension 3 comportant une pince 3a destinée à saisir les obus 100 individuellement dans chaque compartiment 2, au fur et à mesure des besoins d'alimentation de la pièce pour les extraire par le dessus du magasin 2.

Ce moyen de préhension 3 est rendu mobile le long d'un rail 4 horizontal qui s'étend le long de la face arrière AR du magasin 1, sur toute la longueur du magasin. Le moyen de préhension 3 se déplace le long de ce rail 4 grâce à une motorisation (motorisation non visible) du moyen de préhension 3 engrenant sur une crémaillère 4a du rail 4. Le moyen de préhension 3 est mobile verticalement afin de pouvoir rentrer et sortir la pince 3a dans chaque compartiment pour se saisir d'un obus 100 à chaque fois. Cette mobilité verticale est obtenue également par déplacement le long d'une crémaillère verticale (crémaillère verticale non visible).

Chaque compartiment 2 est destiné à accueillir des obus 100 parallèlement les uns aux autres, en colonnes verticales où chaque obus 100 est positionné sensiblement horizontalement avec son ogive 100a orientée vers la face avant AV du magasin 1. Les obus 100 sont mis en place dans le magasin 1 par la face avant AV lors de son approvisionnement en obus. Cette disposition, fusée 100b en avant, permet l'accès aux fusées afin de les régler.

Selon les figures 1 et 2, chaque paroi 5 comporte au moins un moyen support 6 situé verticalement entre chaque obus 100. Chaque moyen support 6 est destiné à soutenir un obus et se présente sous la forme d'une pièce pouvant pivoter par rapport à la paroi 5 autour d'un axe 5a sensiblement horizontal entre une position de soutien, sensiblement horizontale dans laquelle il soutient l'obus par la partie inférieure de ce dernier (partie inférieure située en dessous de l'axe longitudinal 20 de l'obus), et une position effacée, sensiblement parallèle au plan de la paroi 5 afin de dégager le passage vers le haut du compartiment 2 pour que l'obus 101 situé sous le moyen support 6 puisse sortir une fois que l'obus 100 situé au-dessus du moyen support 6 aura été extrait. Chaque moyen support 6 comporte un ressort (ressort non visible) dont l'action tend à maintenir de moyen support 6 en position de soutien (moyen support 6 horizontal).

Le relèvement du moyen support 6 le long de la paroi 5 en position effacée est effectué par le passage de l'obus 101 situé sous le moyen support 6.

Afin d'empêcher le mouvement vertical des obus 100 durant leur transport ou le tir, chaque paroi 5 comporte aussi au moins un moyen de maintien escamotable 7 situé au-dessus de l'axe longitudinal 20 de chaque obus 100. Chaque moyen de maintien escamotable 7 est apte à pivoter entre une position de maintien dans laquelle il limite les mouvements ascendants de l'obus 100 et une position escamotée dans laquelle il autorise le passage de l'obus saisi par la pince. Le moyen de maintien 7 pivote relativement à un axe 7a horizontal solidaire de la cloison 5.

Pour que le moyen de maintien 7 puisse s'escamoter sans interférer avec l'obus qu'il vise à maintenir, on choisira (figure 2) une longueur L du moyen de maintien 7 telle que le cercle de rayon L décrit par l'extrémité du moyen de maintien 7 soit au plus tangent avec l'obus lorsque ce dernier est en appui sur les moyens support 6.

Par ailleurs, pour assurer le maintien de l'obus, on donnera au moyen de maintien 7 une inclinaison telle qu'en position de maintien il interfère avec l'obus animé d'un mouvement ascendant. On pourra ainsi choisir une inclinaison du moyen de maintien 7 assurant un débattement maximal de l'obus de l'ordre du millimètre. On remarque sur la figure 2, que l'angle α entre le moyen de maintien 7 et la verticale est de l'ordre de 75°. Dans cette position l'obus est effectivement maintenu. Si cet angle était augmenté, le jeu de débattement possible pour l'obus serait également augmenté. Si cet angle est inférieur à 40° l'obus n'est plus maintenu (figure 3).

Chaque moyen de maintien 7 comporte un ressort (ressort non visible) dont l'action tend à maintenir de moyen de maintien 7 en position de maintien.

Selon la figure 3, le passage de la position de maintien à la position escamotée est provoqué par un appui du moyen de préhension 3 sur le moyen de maintien 7 lors de la descente du moyen de préhension dans le compartiment. Le moyen de maintien 7 se voit ainsi pivoté vers le bas. Pour cela, le moyen de préhension 3 comporte une surface d'appui 3b sous la forme d'une panneau de tôle dont une portion sensiblement verticale est destinée à interférer avec le moyen de maintien 7 pour le rabattre vers le bas (voir aussi la figure 1).

Comme visible à la figure 4, le moyen de maintien 7 pourra être bloqué dans une position escamotée sensiblement verticale par un moyen de verrouillage 21 comportant un doigt de verrouillage 21 s'engageant dans un logement 21a du moyen de maintien 7. Le moyen de verrouillage 21 est poussé par un ressort de rappel (ressort non visible) vers le logement 21a aménagé sur le moyen de maintien comme représenté aux figures 4 et 8.

Ainsi, lorsque le moyen de maintien 7 se trouve poussé par la surface d'appui 3b solidaire de la pince 3a du moyen de préhension 3 qui entre dans le compartiment 2, son logement 21a se positionne en regard du doigt de verrouillage 21, qui est poussé vers ce logement 21a par son ressort de rappel. Le moyen de maintien 7 est alors automatiquement verrouillé en position escamotée et ne gênera pas la remontée de la pince 3a portant un obus.

On notera qu'un tel moyen de verrouillage 21 est inutile pour le moyen de maintien 7 de l'obus situé le plus bas dans le compartiment (voir figure 2). En effet, pendant la phase de préhension de ce dernier obus et sa phase initiale de remontée, le moyen de maintien 7 reste toujours maintenu écarté par la surface d'appui 3b. Il reprend ensuite automatiquement sa position de maintien, poussé par son ressort de rappel, lorsque la surface d'appui 3b ne le tient plus écarté. Au cours de ce mouvement de remontée de la pince 3a portant l'obus, le moyen de verrouillage 21 assure toujours l'immobilisation en position escamotée du moyen de maintien 7 de l'obus situé le plus haut dans le compartiment 2. Ce dernier moyen de maintien 7 ne vient donc pas gêner la remontée et la sortie de la pince 3a.

Si le compartiment 2 comporte plus de deux obus superposés, il devient nécessaire de prévoir un moyen de verrouillage 21 pour tous les moyens de maintien 7 autres que celui de l'obus situé le plus bas dans le compartiment.

La figure 8 donne un exemple de ce mode de réalisation dans lequel le compartiment 2 comporte plus de deux obus superposés. Le magasin comporte un moyen de verrouillage 21 permettant de bloquer le moyen de maintien 7 en position escamotée pour tous les obus du compartiment 2 à l'exception de celui situé le plus bas. Les moyens de verrouillage 21 ont pour effet de libérer le passage vers le haut de la pince 3a qui grâce à eux n'interférera pas avec le moyen de maintien 7 lors de l'extraction des obus. Le moyen de maintien 7 associé à l'obus le plus bas est maintenu effacé par la surface d'appui 3b du moyen de préhension. Il revient en position de maintien, poussé par son ressort de rappel, lors de la remontée de la pince 3a, sans gêner le mouvement de celle-ci.

Chaque moyen de verrouillage 21 comporte une poignée 21b permettant d'extraire le doigt de verrouillage 21 de son logement 21a dans le moyen de maintien 7 associé afin de remettre le moyen de maintien 7 en position de maintien (le retour en position de maintien étant assuré par le ressort de rappel cité précédemment). Cette opération est effectuée lors du complétement en obus du magasin 1.

Comme visible sur les figures 1, 2, 3 et 4, pour assurer un meilleur soutien de l'obus 100 et également un meilleur maintien, plusieurs moyens supports 6 et plusieurs moyens de maintien 7 sont répartis en rangées horizontales sur la paroi 5 selon la direction longitudinale de l'obus. Chaque espace entre une rangée de moyens supports 6 et une rangée de moyens de maintien 7 définit un niveau destiné à recevoir un obus.

Seul le niveau le plus bas du magasin ne comporte pas de moyens supports 6, cette fonction étant assurée par le fond du magasin 2.

Selon les figures 1, 5, 6 et 7c chaque compartiment 2 à obus comporte un moyen de calage 8 longitudinal des obus 100. Chaque moyen de calage 8 comporte une paire de volets 9 s'étendant entre le plus bas et le plus haut niveau de chaque compartiment 2.

Chaque volet 9 est monté de manière pivotante par rapport à une paroi 5 autour d'un axe 9b sensiblement vertical.

Comme visible aux figures 5 et 7, chaque volet 9 lorsqu'il est en position dite fermé, est destiné à placer son bord libre 9a opposé à l'axe de pivotement vertical 9b, contre une partie de l'ogive 100a de l'obus 100.

De cette façon les deux volets 9 disposés de part et d'autre de l'ogive 100a s'opposent à la translation longitudinale de l'obus. On notera que les volets 9 sont en contact avec l'ogive de l'obus seulement au niveau d'un plan horizontal incluant l'axe longitudinal 20 de l'obus. De cette façon, les volets 9 ne s'opposent pas au mouvement ascendant de l'obus lors de sa saisie par le moyen de préhension 3. On notera que les volets sont avantageusement placés derrière les fusées afin de permettre l'accès pour réglage ou échange de ces dernières.

En ouvrant les volets 9 comme à la figure 6, on permet l'introduction d'obus 100 dans le compartiment par la face avant AV du magasin 1 selon un mouvement horizontal.

En regard de chaque niveau à l'exception du plus bas, la face dite externe de chaque volet 9 qui est orientée vers l'obus 100 lorsque le volet 9 est ouvert, comporte un moyen support 6a dit moyen support fixe car ne pivotant pas autour d'un axe horizontal comme les autres moyens support 6.

Lorsque les volets 9 sont ouverts, ce moyen support fixe 6a, contribue à soutenir l'obus 100 lors de sa mise en place dans un niveau du compartiment 2. Pour cela il est placé à la même hauteur que les autres moyens support 6 du niveau concerné.

Selon la figure 7, afin de rendre le magasin adaptable à des obus de longueur différente, chaque moyen de calage 8 est réglable longitudinalement en déplaçant les volets 9. Pour cela les axes de pivotement 9b des volets 9 peuvent être placés dans des trous 9c d'une série de trous 9c situés en haut et en bas de chaque paroi 5.

L'invention permet ainsi d'assurer un calage parfait des obus dans le magasin pour empêcher les rebonds verticaux des obus. L'invention permet aussi de caler longitudinalement les obus en fonction de leur longueur.

## Revendications

1. Magasin (1) pour obus (100) qui comporte au moins un compartiment (2) défini par au moins une paire de parois (5), compartiment (2) apte à recevoir les obus (100) disposés sensiblement horizontalement et les uns au-dessus des autres en colonne, et un moyen de préhension (3) permettant d'extraire verticalement les obus (100) hors de leur compartiment (2), magasin (1) **caractérisé en ce qu'**il comporte au moins un moyen support (6) disposé entre chaque obus (100) d'une même colonne, moyen support (6) qui est monté pivotant entre une position de soutien, dans laquelle il soutient l'obus (100) situé au-dessus du moyen support (6), et une position effacée permettant le passage de l'obus (100) situé sous le moyen support (6), magasin (1) à obus (100) comportant au moins un moyen de maintien (7) situé au-dessus de l'axe longitudinal (20) de chaque obus (100), moyen de maintien (7) qui est escamotable par pivotement entre une position de maintien dans laquelle il limite les mouvements ascendant de l'obus (100) et une position escamotée dans laquelle il autorise le passage d'un obus (100) saisi par le moyen de préhension (3), le passage de la position de maintien à la position escamotée étant provoqué par un appui du moyen de préhension (3) sur le moyen de maintien (7) lors de la descente du moyen de préhension (3) dans le compartiment (2), le moyen de maintien (7) ayant une longueur L telle que le cercle de rayon L décrit par l'extrémité du moyen de maintien (7) est au plus tangent avec l'obus lorsque ce dernier est en appui sur le moyen support (6).

2. Magasin (1) pour obus (100) selon la revendication 1, **caractérisé en ce que** le moyen de maintien (7) peut être verrouillé en position escamotée par un doigt de verrouillage (21) .

3. Magasin (1) pour obus (100) selon une des revendications 1 ou 2, **caractérisé en ce qu'**il comporte un moyen de calage (8) longitudinal des obus (100) comportant, dans chaque compartiment (2), au moins une paire de volets (9) pivotants chacun autour d'un axe (9b) sensiblement vertical, volets (9) destinés à se placer de part et d'autre de l'axe longitudinal (20) de l'obus (100) et au niveau de l'ogive (100a) de ce dernier, de façon à empêcher la translation horizontale de l'obus (100) lorsqu'ils sont en position fermée.

4. Magasin (1) pour obus (100) selon la revendication 3, **caractérisé en ce que** chaque volet (9) comporte au moins un moyen support fixe (6a) qui est fixé sur une de ses faces orientée vers l'intérieur du compartiment (2) en position ouverte, de telle manière que lorsque le volet (9) est en position ouverte, le moyen support fixe (6a) contribue à soutenir l'obus (100) lors de son introduction dans le compartiment (2).

5. Magasin (1) pour obus (100) selon une des revendications 3 ou 4, **caractérisé en ce que** la position longitudinale du moyen de calage (8) peut être réglée par déplacement de l'axe de pivotement (9b) des volets (9) le long des parois (5) afin d'adapter la position du moyen de calage (8) à la longueur des obus (100) à bloquer.

6. Magasin (1) pour obus (100) selon la revendication 5, **caractérisé en ce que** les parois (5) comportent deux séries de trous (9c), chaque série de trous (9c) étant disposée au niveau d'une partie inférieure et supérieure de la paroi (5), le réglage longitudinal du moyen de calage se faisant en positionnant chaque extrémité de l'axe de pivotement vertical (9b) de chaque volet (9) dans l'un ou l'autre des trous (9c) de chaque série de trous.

## Patentansprüche

1. Magazin (1) für Geschosse (100), das mindestens ein Fach (2) aufweist, definiert durch mindestens ein Paar von Wänden (5), wobei das Fach (2) imstande ist, die etwa horizontal und die einen über den anderen spaltenartig angeordneten Geschosse (100) aufzunehmen, und ein Greifmittel (3), das erlaubt, die Geschosse (100) ihrem Fach (2) vertikal zu entnehmen, wobei das Magazin (1) **dadurch gekennzeichnet ist, dass** es mindestens ein Haltemittel (6) aufweist, das zwischen jedem Geschoss (100) derselben Spalte angeordnet ist, wobei das Haltemittel (6) zwischen einer Stützposition, in welcher es das Geschoss (100) stützt, das sich über dem Haltemittel (6) befindet, und einer eingezogenen Position, welche den Übergang des Geschosses (100) erlaubt, das sich unter dem Haltemittel (6) befindet, schwenkend angebracht ist, wobei das Magazin (1) für Geschosse (100) mindestens ein Haltemittel (7) aufweist, das sich über der Längsachse (20) jedes Geschosses (100) befindet, wobei das Haltemittel (7) zwischen einer Halteposition, in welcher es die Aufwärtsbewegungen des Geschosses (100) begrenzt, und einer eingezogenen Position, in welcher es den Übergang eines von dem Greifmittel (3) ergriffenen Geschosses (100) gestattet, durch Schwenken einziehbar ist, wobei der Übergang von der Halteposition in die eingezogene Position durch einen Druck des Greifmittels (3) auf das Haltemittel (7) bei der Abwärtsbewegung des Greifmittels (3) in das Fach (2) verursacht wird, wobei das Haltemittel (7) eine Länge L hat, die derart ist, dass der Kreis mit dem Radius L, der von dem Ende des Haltemittels (7) beschrieben wird, das Geschoss am meisten tangiert, wenn sich dieses auf dem Haltemittel (6) abstützt.

2. Magazin (1) für Geschosse (100) nach Anspruch 1, **dadurch gekennzeichnet, dass** das Haltemittel (7) in eingezogener Position durch einen Verriegelungsfinger (21) verriegelbar ist.

3. Magazin (1) für Geschosse (100) nach einem der Ansprüche 1 oder 2, **dadurch gekennzeichnet, dass** es ein Längsverkeilungsmittel (8) der Geschosse (100) aufweist, aufweisend, in jedem Fach (2), mindestens ein Paar Klappen (9), die jeweils um eine etwa vertikale Achse (9b) schwenken, wobei die Klappen (9) dazu bestimmt sind, sich auf der einen und der anderen Seite der Längsachse (20) des Geschosses (100) und im Bereich des Sprengkopfs (100a) desselben derart zu platzieren, dass die horizontale Verlagerung des Geschosses (100) verhindert wird, wenn sie in geschlossener Position sind.

4. Magazin (1) für Geschosse (100) nach Anspruch 3, **dadurch gekennzeichnet, dass** jede Klappe (9) mindestens ein festes Haltemittel (6a) aufweist, das auf einer ihrer Seiten befestigt ist, die in das Innere des Fachs (2) zeigt, in geöffneter Position, so dass, wenn die Klappe (9) in geöffneter Position ist, das feste Haltemittel (6a) dazu beiträgt, das Geschoss (100) bei seinem Einsetzen in das Fach (2) zu stützen.

5. Magazin (1) für Geschosse (100) nach einem der Ansprüche 3 oder 4, **dadurch gekennzeichnet, dass** die Längsposition des Verkeilungsmittels (8) durch Verlagern der Schwenkachse (9b) der Klappen (9) entlang der Wände (5) einstellbar ist, um die Position des Verkeilungsmittels (8) an die Länge der zu blockierenden Geschosse (100) anzupassen.

6. Magazin (1) für Geschosse (100) nach Anspruch 5, **dadurch gekennzeichnet, dass** die Wände (5) zwei Reihen von Löchern (9c) aufweisen, wobei jede Reihe von Löchern (9c) im Bereich eines unteren und oberen Teils der Wand (5) angeordnet ist, wobei die Längseinstellung des Verkeilungsmittels durch Positionieren jedes Endes der vertikalen Schwenkachse (9b) jeder Klappe (9) in das eine oder das andere der Löcher (9c) jeder Reihe von Löchern erfolgt.

## Claims

1. A magazine (1) for shells (100) that comprises at least one compartment (2) defined by at least one pair of walls (5), the compartment (2) being able to receive the shells (100) arranged substantially horizontally and one above the other in a column, and a gripping means (3) allowing to vertically extract the shells (100) from their compartment (2), the magazine (1) being **characterized in that** it comprises at least one supporting means (6) arranged between each shell (100) of a same column, the supporting means (6) being mounted so as to be pivotable between a support position, in which it supports the shell (100) located above the supporting means (6), and a retracted position allowing the passage of the shell (100) located below the supporting means (6), the magazine (1) for shells (100) comprising at least one holding means (7) located above the longitudinal axis (20) of each shell (100), the holding means (7) being retractable by pivoting between a holding position, in which it limits the upward movements of the shell (100), and a retracted position in which it allows the passage of a shell (100) gripped by the gripping means (3), the transition from the holding position to the retracted position being caused by pressing the gripping means (3) on the holding means (7) when lowering the gripping means (3) within the compartment (2), the holding means (7) having a length L such that the circle of radius L described by the end of the holding means (7) is, at most, tangent with the shell when the latter is supported on the supporting means (6) .

2. The magazine (1) for shells (100) according to claim 1, **characterized in that** the holding means (7) can be locked in the retracted position by a locking finger (21) .

3. The magazine (1) for shells (100) according to one of claims 1 or 2, **characterized in that** it comprises a longitudinal blocking means (8) for longitudinally blocking the shells (100), comprising, within each compartment (2), at least one pair of flaps (9) pivoting around a substantially vertical pivot pin (9b), the flaps (9) being intended to be located on either side of the longitudinal axis (20) of the shell (100) and at the warhead (100a) of the latter, so as to prevent the horizontal translation of the shell (100) when they are in the closed position.

4. The magazine (1) for shells (100) according to claim 3, **characterized in that** each flap (9) comprises at least one fixed supporting means (6a) which is attached on one of the faces thereof, oriented toward the interior of the compartment (2) in the open position, such that, when the flap (9) is in the open position, the fixed supporting means (6a) contributes to support the shell (100) when inserting the latter in the compartment (2).

5. The magazine (1) for shells (100) according to one of claims 3 or 4, **characterized in that** the longitudinal position of the blocking means (8) can be set by moving the pivot pin (9b) of the flaps (9) along the walls (5) so as to adapt the position of the blocking means (8) to the length of the shells (100) to be blocked.

6. The magazine (1) for shells (100) according to claim 5, **characterized in that** the walls (5) comprise two series of holes (9c), each series of holes (9c) being located at a lower part and an upper part of the wall (5), the longitudinal setting of the blocking means being performed by positioning each end of the vertical pivot pin (9b) of each flap (9) in one hole (9c) of each series of holes.
